# EUROPÄISCHE PATENTSCHRIFT

(11) **EP 3 805 480 B1**
(45) Veröffentlichungstag und Bekanntmachung des Hinweises auf die Patenterteilung: **02.03.2022**
(21) Anmeldenummer: 20200545.0
(22) Anmeldetag: 07.10.2020
(51) Int. Cl.: E04F 13/06, E06B 1/62

(54) **ANPUTZDICHTLEISTE**
FLUSH SEALING STRIP
BANDE D'ÉTANCHÉITÉ EN PLÂTRE

(30) Priorität: 08.10.2019 DE 102019127008
(43) Veröffentlichungstag der Anmeldung: 14.04.2021
(73) Patentinhaber: Protektorwerk Florenz Maisch GmbH & Co. KG, 76571 Gaggenau (DE)
(72) Erfinder: Kärst, Matthias, 76437 Rastatt (DE)
(74) Vertreter: Manitz Finsterwald Patent- und Rechtsanwaltspartnerschaft mbB

(56) Entgegenhaltungen:
- EP-B1- 2 151 532
- DE-U1-202009 010 042
- IT-A1- AR20 120 027

## Beschreibung

Die Erfindung betrifft eine Anputzdichtleiste für den Baukörperanschluss eines Bauelements, insbesondere eines Fensters, einer Tür oder dergleichen, mit einem Profilkörper, der einen Kontaktabschnitt aufweist, welcher für einen Kontakt mit dem Bauelement vorgesehen ist, wobei der Kontaktabschnitt eine Aufnahme für ein Dichtelement und eine Haft- und/oder Stützeinrichtung zum Positionieren des Profilkörpers an dem Bauelement aufweist. Eine Anputzdichtleiste mit den Merkmalen des Oberbegriffs des Anspruchs 1 ist aus DE 20 2009 010 042 U1 bekannt.

Anputzdichtleisten dienen zum Abdichten von Fugenbereichen, die zwischen einem Bauelement und einem Baukörper gebildet sind, also zum Beispiel zwischen dem Blendrahmen eines Fensters oder einer Tür und dem sich anschließenden Mauerwerk bzw. der Putzschicht. Auch an Übergängen von unterschiedlich gestalteten Wand- oder Fassadenabschnitten, wie zum Beispiel an der Übergangsstelle zwischen einer Putzfassade und einer Holzvertäfelung, werden Anputzdichtleisten der eingangs genannten Art verwendet. Demgemäß bilden auch Fassadenelemente, Wandverkleidungselemente, Paneele und dergleichen Bauelemente im Sinne der vorliegenden Offenbarung.

Von der Dichtwirkung abgesehen sorgen Anputzdichtleisten für einen optisch ansprechenden Abschluss der Putzschicht. Die Haft- und/oder Stützeinrichtung, bei der es sich beispielsweise um ein doppelseitiges Klebeband handeln kann, ermöglicht ein schnelles und einfaches Platzieren der Anputzdichtleiste in einer gewünschten Einbaulage. Das Positionieren des Profilelements mittels der Haft- und/oder Stützeinrichtung ist im Allgemeinen im Sinne einer Positionsfestlegung oder Vorfixierung bei der Montage zu verstehen. Die endgültige Befestigung des Profilelements am Mauerwerk oder am Rahmen kann nach der Positionsfestlegung bzw. Vorfixierung separat erfolgen, beispielsweise durch Einputzen und/oder Verschrauben. Mittels eines in der Aufnahme angeordneten Dichtelements wie zum Beispiel eines komprimierbaren Fugendichtbands wird der Kontaktabschnitt gegenüber der Oberfläche des Bauelements abgedichtet.

Werden zwei Anputzdichtleisten, die mit jeweiligen Fugendichtbändern versehen sind, aneinander anschließend montiert, ist die Dichtwirkung an der Stoßstelle beeinträchtigt. Dieses Problem ist insbesondere beim Baukörperanschluss von großflächigen Fensterelementen von Bedeutung.

Es ist eine Aufgabe der Erfindung, einen einfachen und zuverlässigen Baukörperanschluss von Bauelementen zu ermöglichen.

Die Lösung der Aufgabe erfolgt durch eine Anputzdichtleiste mit den Merkmalen des Anspruchs 1.

Erfindungsgemäß umfasst die Haft- und/oder Stützeinrichtung wenigstens zwei Haft- und/oder Stützelemente, die derart am Kontaktabschnitt angebracht sind, dass sich die Aufnahme zwischen den Haft- und/oder Stützelementen befindet.

Dadurch dass beidseits der Aufnahme Haft- und/oder Stützelemente vorhanden sind, kann der Kontaktabschnitt zuverlässig am Bauelement fixiert werden, ohne dass zu befürchten ist, dass der Profilkörper, zum Beispiel im Zuge einer Expansion des Fugendichtbands, vor der endgültigen Fixierung seine Lage oder Orientierung ändert. Insbesondere ermöglichen die voneinander beabstandeten Haft- und/oder Stützelemente eine sichere Montage der Anputzdichtleiste auch in dem Fall, dass an dem Baukörper noch keine Dämmstoffplatten angebracht sind. Außerdem ist die Dichtwirkung dadurch erhöht, dass das Dichtelement von den Haft- und/oder Stützelementen eingefasst oder flankiert ist. Das Dichtelement kann jedoch so ausgelegt sein, dass ein Versagen der Haft- und/oder Stützelemente im eingebauten Zustand der Anputzdichtleiste unkritisch ist.

Es ist nicht erforderlich, eine erfindungsgemäße Anputzdichtleiste mit befestigtem Dichtelement auszuliefern. Vielmehr ist es möglich, das Dichtelement erst nachträglich in die Aufnahme einzubringen, also zum Beispiel erst auf der Baustelle. Ein Anwender kann daher vor Ort entscheiden, welche Art von Dichtelement zu verwenden ist. Insbesondere kann der Arbeitsbereich des Dichtelements, also die minimale und die maximale Ausdehnung des Dichtelements, bei welcher eine dichtende Wirkung vorhanden ist, an die jeweilige Einbausituation angepasst werden.

Unter Verwendung der Aufnahme als Ausrichthilfe kann das ausgewählte Dichtelement in besonders einfacher Weise am Kontaktabschnitt des Profilkörpers befestigt werden. Dies eröffnet beispielsweise die Möglichkeit, ein Fugendichtband durchgehend über mehrere Anputzdichtleisten hinweg zu verlegen und so problematische Abdichtungslücken im Bereich der Stoßkanten zu vermeiden.

Bei den wenigstens zwei Haft- und/oder Stützelementen handelt es sich um separate Haft- und/oder Stützelemente.

Erfindungsgemäß sind die Haft- und/oder Stützelemente als doppelseitige Schaumklebebänder ausgeführt, die jeweilige Basiskörper aus Schaumstoff mit beidseitig aufgetragenen Klebeschichten aufweisen, oder als einseitige Schaumklebebänder ohne außenliegende Klebeschichten ausgeführt. Dies ist fertigungstechnisch günstig und verleiht den Haft- und/oder Stützelementen eine vorteilhafte Flexibilität.

Gemäß einer Ausführungsform der Erfindung definiert der Kontaktabschnitt eine ebene Kontaktfläche, auf weiche die Haft- und/oder Stützelemente aufgebracht sind, wobei die Aufnahme durch eine in der Kontaktfläche vorgesehene Vertiefung gebildet ist. Dies ermöglicht eine besonders einfache Konstruktion. Die Breite und die Tiefe der Vertiefung können hierbei an die Abmessungen gängiger Fugendichtbänder angepasst sein. Insbesondere kann die Breite etwas größer gewählt sein als die Breite eines vorgegebenen Referenz-Dichtbands.

Es kann vorgesehen sein, dass wenigstens eines der Haft- und/oder Stützelemente und vorzugsweise beide Haft- und/oder Stützelemente unmittelbar neben der Aufnahme, insbesondere zumindest im Wesentlichen direkt an die Aufnahme anschließend, am Kontaktabschnitt angebracht ist/sind. Dies gewährleistet eine kompakte Bauform und wirkt den Expansionskräften eines in der Aufnahme befindlichen vorkomprimierten Dichtelements besonders ausgeprägt entgegen.

Eine weitere Ausführungsform der Erfindung sieht vor, dass der Profilkörper länglich ist und sich die Aufnahme entlang einer Längsachse des Profilkörpers erstreckt. Die Aufnahme ist also für die Einbringung eines bandförmigen Dichtelements ausgelegt. Vorzugsweise weist die Aufnahme einen geradlinigen Verlauf auf.

Die Aufnahme kann sich, vorzugsweise unterbrechungsfrei, über die gesamte Länge des Profilkörpers hinweg erstrecken, um das Einbringen eines die gesamte Anputzdichtleiste abdichtenden Dichtbands zu ermöglichen.

Bevorzugt ist die Aufnahme an den Längsenden des Profilkörpers offen, um ein Profilkörper-übergreifendes Anbringen eines Dichtbands, das beispielsweise als Rollenware bereitgestellt wird, zu ermöglichen.

Die Haft- und/oder Stützelemente können sich über die gesamte Länge des Profilkörpers hinweg erstrecken, um eine hohe Haftwirkung zu entfalten und gegebenenfalls zur Abdichtung beizutragen.

Vorzugsweise beträgt eine quer zu der Längsachse gemessene Breite der Aufnahme wenigstens 10 mm und höchstens 150 mm. Dies steht im Einklang mit den Maßen kommerziell erhältlicher Fugendichtbänder.

Gemäß einer weiteren Ausführungsform der Erfindung ist der Kontaktabschnitt an einem flächigen Basisschenkel des Profilkörpers ausgebildet, welcher zwei gegenüber einer Erstreckungsebene des Basisschenkels vorspringende Stege aufweist, an denen die Haft- und/oder Stützelemente jeweils angebracht sind. Die Schenkelfläche zwischen den Stegen kann hierbei den Boden der Aufnahme bilden. Das Vorsehen eines flächigen Basisschenkels spart Gewicht und Kosten.

Es kann vorgesehen sein, dass der Profilkörper einen flächigen Putzschenkel umfasst, der sich quer zu dem Basisschenkel erstreckt, und/oder dass der Profilkörper eine flächige Abreißlasche umfasst, die zumindest im Wesentlichen parallel zum Basisschenkel verläuft und lösbar mit diesem verbunden ist. Der Putzschenkel kann eine Lochung aufweisen, welche eine Putzverkrallung fördert. Weiterhin kann an dem Putzschenkel ein Gewebe angebracht sein, beispielsweise durch Vernähen, Verkleben oder Verschweißen, insbesondere Ultraschallschweißen.

Die Erfindung betrifft auch ein Verfahren zum Vorsehen eines abgedichteten Baukörperanschlusses eines Bauelements, insbesondere eines Fensters, einer Tür oder dergleichen.

Erfindungsgemäß sind die folgenden Schritte vorgesehen:
- Bereitstellen wenigstens einer wie vorstehend beschriebenen Anputzdichtleiste,
- Auswählen eines Dichtbands aus einer Gruppe von unterschiedlichen Dichtbändern in Abhängigkeit von der Einbausituation,
- Befestigen des Dichtbands in der Aufnahme,
- Positionieren und/oder Fixieren des Profilkörpers an dem Bauelement mittels der
   Haft- und/oder Stützelemente, und
- Aufbringen von Putzmörtel auf den Profilkörper.

Die Anputzdichtleiste wird also individuell konfektioniert. Das Dichtelement, bei dem es sich insbesondere um ein vorkomprimiertes Fugendichtband handeln kann, wird demgemäß erst am Profilkörper angebracht, nachdem die konkrete Einbausituation bekannt ist und berücksichtigt werden kann. Dies ermöglicht eine Anpassung der Eigenschaften des Dichtelements an die Einbausituation.

Gemäß einer Ausführungsform der Erfindung werden mehrere wie vorstehend beschriebene Anputzdichtleisten bereitgestellt, wobei die Anputzdichtleisten mit aneinander anschließenden Aufnahmen angeordnet werden und das Dichtband durchgehend über die mehreren Anputzdichtleisten hinweg in den aneinander anschließenden Aufnahmen befestigt wird. Auf diese Weise werden fehlerträchtige Stoßkanten separater Dichtelemente vermieden.

Gemäß einer Ausgestaltung der Erfindung wird nach dem Positionieren des Profilkörpers an dem Bauelement ein Dämmstoff-Element an dem Profilkörper angeordnet. Aufgrund der Haft- und/oder Stützelemente ist es nämlich nicht zwingend erforderlich, die Anputzdichtleiste nachträglich in den Spalt zwischen Bauelement und Dämmstoff-Element einzuschieben und dadurch zu positionieren. Grundsätzlich könnte jedoch auch eine erfindungsgemäße Anputzdichtleiste nachträglich in den Spalt zwischen Bauelement und Dämmstoff-Element eingeschoben werden.

Weiterbildungen der Erfindung sind auch den abhängigen Ansprüchen, der Beschreibung sowie den beigefügten Zeichnungen zu entnehmen.

Die Erfindung wird nachfolgend beispielhaft anhand der Zeichnungen beschrieben.
- Fig. 1: ist eine Seitenansicht einer erfindungsgemäßen Anputzdichtleiste in einem eingebauten Zustand.
- Fig. 2: zeigt die Anputzdichtleiste gemäß Fig. 1 in perspektivischer Ansicht und in einem Auslieferungszustand.

Die in Fig. 1 und 2 gezeigte, erfindungsgemäß gestaltete Anputzdichtleiste 11 umfasst einen länglichen Profilkörper 13, der vorzugsweise aus Kunststoff, beispielsweise Polyvinylchlorid, oder aus Metall, beispielsweise Blech, gefertigt ist. Der Profilkörper 13 weist in grundsätzlich bekannter Weise einen flächigen Basisschenkel 15, eine parallel zu diesem verlaufende flächige Abreißlasche 17 sowie einen quer dazu verlaufenden, ebenfalls flächigen Putzschenkel 19 auf. Wie in Fig. 2 erkennbar ist, weist der Putzschenkel 19 eine Lochung 21 für eine Putzverkrallung auf. Weiterhin ist ein Gewebe 23 am Putzschenkel 19 befestigt, beispielsweise angenäht, angeklebt oder angeschweißt.

Der Basisschenkel 15 definiert eine Haupterstreckungsebene 25, gegenüber welcher zwei Stege 27 in einer von dem Putzschenkel 19 weg weisenden Richtung vorspringen. Über Verbindungsabschnitte 26 stehen die Stege 27 in Verbindung mit dem Basisschenkel 15. Vorzugsweise erstrecken sich die Verbindungsabschnitte 26 rechtwinklig zur Haupterstreckungsebene 25 des Basisschenkels 15. Durch Abwinklungen 28 gehen die Verbindungsabschnitte 26 in die Stege 27 über, welche sich parallel zur Haupterstreckungsebene 25 des Basisschenkels 15 erstrecken. Die beiden Stege 27 weisen den gleichen Abstand zur Haupterstreckungsebene 25 des Basisschenkels 15 auf. Das heißt die Stege 27 erstrecken sich in einer gemeinsamen Ebene.

Die Stege 27 sind an gegenüberliegenden Randbereichen des Basisschenkels 15 angeordnet und erstrecken sich parallel zueinander entlang der gesamten Länge des Profilkörpers 13. An den von dem Putzschenkel 19 weg weisenden Vorderseiten der Stege 27 sind jeweilige Haft- und/oder Stützelemente 29 in Form von doppelseitigen Schaumklebebändern angebracht. Die Haft- und/oder Stützelemente 29 weisen vorzugsweise, quer zur Haupterstreckungsebene 25 betrachtet, die gleiche Dicke auf.

An dem in Fig. 1 links gelegenen Steg 27 ist eine Abzugskante 31 ausgebildet. Weiterhin ist der in Fig. 1 links gelegene Steg 27 über eine Weichanbindung 33 mit der Abreißlasche 17 gekoppelt.

Im eingebauten Zustand der Anputzdichtleiste 11 befindet sich zwischen den beiden Haft- und/oder Stützelementen 29 ein am Basisschenkel 15 angeklebtes Dichtband 37. Wie gezeigt sind die Haft- und/oder Stützelemente 29 jeweils unmittelbar neben dem Dichtband 37 angeordnet. Die Vorderseiten des Basisschenkels 15 und der Stege 27 bilden einen Kontaktabschnitt 40 des Profilkörpers 13, welcher für einen Kontakt mit einem Bauelement 45 wie zum Beispiel einer Fensterzarge vorgesehen ist. Der Kontakt ist indirekt zu verstehen, weil die unmittelbare Berührung des Bauelements 45 über die Haft- und/oder Stützelemente 29 sowie über das Dichtband 37 erfolgt. Die Haft- und/oder Stützelemente 29 bilden hierbei eine Haft- und/oder Stützeinrichtung 59 zum Positionieren und/oder Fixieren des Profilkörpers 13 am Bauelement 45.

Die vom Putzschenkel 19 weg weisenden Vorderseiten der Stege 27 definieren gemeinsam eine ebene Kontaktfläche 47, auf weiche die Haft- und/oder Stützelemente 29 aufgebracht sind. Aufgrund des Vorspringens der Stege 27 gegenüber der Haupterstreckungsebene 25 des Basisschenkels 15 ist in der Kontaktfläche 47 eine Vertiefung 49 gebildet. Das Dichtband 37 ist in der Vertiefung 49 angeordnet. Somit bildet die Vertiefung 49 eine Einhausung oder Aufnahme 50 für das Dichtband 37. Die Aufnahme 50 erstreckt sich entlang einer Längsachse 55 (Fig. 2) des Profilkörpers 13 über die gesamte Länge des Profilkörpers 13 hinweg. An den Längsenden 57 des Profilkörpers 13 ist die Aufnahme 50 offen. Die Haft- und/oder Stützelemente 29 erstrecken sich ebenfalls über die gesamte Länge des Profilkörpers 13 hinweg. In dem in Fig. 2 dargestellten Auslieferungszustand der Anputzdichtleiste 11 ist kein Dichtband 37 in der Aufnahme 50 angeordnet.

Bei einem erfindungsgemäßen Verfahren zum Vorsehen eines abgedichteten Baukörperanschlusses eines Bauelements 45 wird die in Fig. 1 und 2 dargestellte Anputzdichtleiste 11 ohne Dichtband 37 bereitgestellt. In Abhängigkeit von der Einbausituation wird dann, beispielsweise auf der Baustelle, ein Dichtband 37 aus einer Gruppe von unterschiedlichen Dichtbändern 37 ausgewählt und in der Aufnahme 50 befestigt. Vorzugsweise wird ein vorkomprimiertes Dichtband 37 verwendet. Der Profilkörper 13 wird dann mittels der Haft- und/oder Stützelemente 29 in einer gewünschten Einbaulage am Bauelement 45 angeklebt, nachdem gegebenenfalls zuvor eine Schutzfolie von den Haft- und/oder Stützelementen 29 und/oder vom Dichtband 37 abgezogen worden ist. Das Dichtband 37 expandiert dann, was in Fig. 1 durch den Doppelpfeil 60 angegeben ist. Die Haft- und/oder Stützelemente 29 halten den Profilkörper 13 entgegen den Expansionskräften am Bauelement 45. Da über die Haft- und/oder Stützelemente 29 beidseits des Dichtbands 37 eine Fixierung des Profilkörpers 13 vorliegt, sind keine Verkippungen oder dergleichen zu befürchten.

Nachdem der Profilkörper 13 an der vorgegebenen Position am Bauelement 45 befestigt worden ist, wird ein Dämmstoff-Element 63 (Fig. 1) am Profilkörper 13 angeordnet. Anschließend werden die Anputzdichtleiste 11 und das Dämmstoff-Element 63 durch Aufbringen von Putzmörtel eingeputzt, wobei die Abzugskante 31 in bekannter Weise zum Abziehen verwendet wird. Gegebenenfalls kann während des Verputzens eine Spritzschutzfolie (nicht dargestellt) an der Abreißlasche 17 festgeklebt sein. Nach Fertigstellung der Putzschicht wird die Abreißlasche 17 entfernt. Die Anputzdichtleiste 11 ist über die Putzschicht am Baukörper befestigt und die Dichtung ist über das Dichtband 37 sichergestellt, so dass die Haft- und/oder Stützelemente 29 später versagen dürfen.

Grundsätzlich könnte das Dämmstoff-Element 63 auch schon vor der Positionierung der Anputzdichtleiste 11 an der zugehörigen Gebäudefassade montiert sein. Die Anputzdichtleiste 11 wird in diesem Fall nachträglich in den Spalt 65 eingeschoben, der zwischen dem Bauelement 45 und dem Dämmstoff-Element 63 gebildet ist. Vorzugsweise wird in diesem Fall eine Schutzfolie auf den Haft- und/oder Stützelementen 29 belassen, zumindest auf dem in Fig. 1 rechts gelegenen, zuerst einzuschiebenden Haft- und/oder Stützelement 29, damit der Einschubvorgang nicht behindert wird.

Eine Ausführungsform der Erfindung sieht vor, dass die Haft- und/oder Stützelemente 29 ohne außenliegende Klebeschichten ausgeführt sind, also beispielsweise als einseitige Schaumklebebänder, und somit ausschließlich stützend wirken. Bei vormontiertem Dämmstoff-Element 63 ist dennoch eine Positionsfestlegung der entsprechenden Anputzdichtleiste 11 mittels der Haft- und/oder Stützelemente 29 möglich, weil diese eine Verklemmung des Profilkörpers 13 im Spalt 65 bewirken können. Diese Art der Positionsfestlegung ist auch dann wirksam, wenn das Dichtelement 37 alleine nicht ausreicht, um den Profilkörper 13 in gewünschter Weise im Spalt 65 zu verklemmen. Insbesondere wäre ein gängiges vorkomprimiertes Dichtband 37 für sich genommen nicht geeignet für eine zuverlässige Positionierung des Profilkörpers 13 während des Montagevorgangs, insbesondere weil es relativ langsam expandiert.

Es kann so vorgegangen werden, dass mehrere Anputzdichtleisten 11 gemäß Fig. 2 ohne Dichtbänder bereitgestellt und mit aneinander anschließenden Aufnahmen 50 angeordnet werden. Anschließend wird das Dichtband 37 als Rollenmaterial bereitgestellt und durchgehend über die mehreren Anputzdichtleisten 11 hinweg in den aneinander anschließenden Aufnahmen 50 befestigt. Aufgrund der endseitig geöffneten Aufnahmen 50 kann das Dichtband 37 am Stück verlegt werden, ohne dass es zu Stoßkanten kommt. Somit kann die Dichtwirkung insgesamt beträchtlich verbessert werden. Eine korrekte Ausrichtung des manuell zu verlegenden Dichtbands 37 ist aufgrund der Aufnahmen 50 problemlos möglich.

### Bezugszeichenliste:

- 11: Anputzdichtleiste
- 13: Profilkörper
- 15: Basisschenkel
- 17: Abreißlasche
- 19: Putzschenkel
- 21: Lochung
- 23: Gewebe
- 25: Haupterstreckungsebene
- 26: Verbindungsabschnitt
- 27: Steg
- 28: Abwinklung
- 29: Haft- und/oder Stützelement
- 31: Abzugskante
- 33: Weichanbindung
- 37: Dichtband
- 40: Kontaktabschnitt
- 45: Bauelement
- 47: Kontaktfläche
- 49: Vertiefung
- 50: Aufnahme
- 55: Längsachse
- 57: Längsende
- 59: Haft- und/oder Stützeinrichtung
- 60: Expansion
- 63: Dämmstoff-Element
- 65: Spalt

## Patentansprüche

1. Anputzdichtleiste (11) für den Baukörperanschluss eines Bauelements (45), insbesondere eines Fensters, einer Tür oder dergleichen, mit einem Profilkörper (13), der einen Kontaktabschnitt (40) aufweist, welcher für einen Kontakt mit dem Bauelement (45) vorgesehen ist, wobei der Kontaktabschnitt (40) eine Aufnahme (50) für ein Dichtelement (37) aufweist und wobei der Kontaktabschnitt (40) eine Haft- und/oder Stützeinrichtung (59) zum Positionieren des Profilkörpers (13) an dem Bauelement (45) aufweist, und wobei die Haft- und/oder Stützeinrichtung (59) wenigstens zwei separate Haft- und/oder Stützelemente (29) umfasst, die derart am Kontaktabschnitt (40) angebracht sind, dass sich die Aufnahme (50) zwischen den Haft- und/oder Stützelementen (29) befindet,
**dadurch gekennzeichnet,**
**dass** die Haft- und/oder Stützelemente (29) als doppelseitige Schaumklebebänder ausgeführt sind, die jeweilige Basiskörper aus Schaumstoff mit beidseitig aufgetragenen Klebeschichten aufweisen, oder als einseitige Schaumklebebänder ohne außenliegende Klebeschichten ausgeführt sind.

2. Anputzdichtleiste nach Anspruch 1,
wobei der Kontaktabschnitt (40) eine ebene Kontaktfläche (47) definiert, auf welche die Haft- und/oder Stützelemente (29) aufgebracht sind, und wobei die Aufnahme (50) durch eine in der Kontaktfläche (47) vorgesehene Vertiefung (49) gebildet ist.

3. Anputzdichtleiste nach Anspruch 1 oder 2,
wobei wenigstens eines der Haft- und/oder Stützelemente (29) und vorzugsweise beide Haft- und/oder Stützelemente (29) unmittelbar neben der Aufnahme (50), insbesondere zumindest im Wesentlichen direkt an die Aufnahme (50) anschließend, am Kontaktabschnitt (40) angebracht ist/sind.

4. Anputzdichtleiste nach einem der vorstehenden Ansprüche,
wobei der Profilkörper (13) länglich ist und sich die Aufnahme (50) entlang einer Längsachse (55) des Profilkörpers (13) erstreckt.

5. Anputzdichtleiste nach Anspruch 4,
wobei sich die Aufnahme (50) über die gesamte Länge des Profilkörpers (13) hinweg erstreckt.

6. Anputzdichtleiste nach Anspruch 5,
wobei die Aufnahme (50) an den Längsenden (57) des Profilkörpers (13) offen ist.

7. Anputzdichtleiste nach einem der Ansprüche 4 bis 6,
wobei sich die Haft- und/oder Stützelemente (29) über die gesamte Länge des Profilkörpers (13) hinweg erstrecken.

8. Anputzdichtleiste nach einem der Ansprüche 4 bis 7,
wobei eine quer zu der Längsachse (55) gemessene Breite der Aufnahme (50) wenigstens 10 mm und höchstens 150 mm beträgt.

9. Anputzdichtleiste nach einem der vorstehenden Ansprüche,
wobei der Kontaktabschnitt (40) an einem flächigen Basisschenkel (15) des Profilkörpers (13) ausgebildet ist, welcher zwei gegenüber einer Erstreckungsebene (25) des Basisschenkels (15) vorspringende Stege (27) aufweist, an denen die Haft- und/oder Stützelemente (29) jeweils angebracht sind.

10. Anputzdichtleiste nach Anspruch 9,
wobei der Profilkörper (13) einen flächigen Putzschenkel (19) umfasst, der sich quer zu dem Basisschenkel (15) erstreckt, und/oder wobei der Profilkörper (13) eine flächige Abreißlasche (17) umfasst, die zumindest im Wesentlichen parallel zum Basisschenkel (15) verläuft und lösbar mit diesem verbunden ist.

11. Verfahren zum Vorsehen eines abgedichteten Baukörperanschlusses eines Bauelements (45), insbesondere eines Fensters, einer Tür oder dergleichen, mit den Schritten:
- Bereitstellen wenigstens einer Anputzdichtleiste (11) nach einem der vorstehenden Ansprüche,
- Auswählen eines Dichtbands (37) aus einer Gruppe von unterschiedlichen Dichtbändern (37) in Abhängigkeit von der Einbausituation,
- Befestigen des Dichtbands (37) in der Aufnahme (50),
- Positionieren des Profilkörpers (13) an dem Bauelement (45) mittels der Haft- und/oder Stützelemente (29), und
- Aufbringen von Putzmörtel auf den Profilkörper (13).

12. Verfahren nach Anspruch 11,
wobei mehrere Anputzdichtleisten (11) nach einem der Ansprüche 1 bis 10 bereitgestellt werden, wobei die Anputzdichtleisten (11) mit aneinander anschließenden Aufnahmen (50) angeordnet werden und das Dichtband (37) durchgehend über die mehreren Anputzdichtleisten (11) hinweg in den aneinander anschließenden Aufnahmen (50) befestigt wird.

13. Verfahren nach Anspruch 11 oder 12,
wobei nach dem Positionieren des Profilkörpers (13) an dem Bauelement (45) ein Dämmstoff-Element (63) an dem Profilkörper (13) angeordnet wird.

## Claims

1. A plaster sealing strip (11) for the structural body connection of a structural element (45), in particular of a window, a door or the like, said plaster sealing strip (11) comprising a profile body (13) which has a contact section (40) which is provided for a contact with the structural element (45), wherein the contact section (40) has a receiver (50) for a sealing element (37), and wherein the contact section (40) has an adhesion and/or support device (59) for positioning the profile body (13) at the structural element (45), and wherein the adhesion and/or support device (59) comprises at least two separate adhesive and/or support elements (29) which are attached to the contact section (40) such that the receiver (50) is located between the adhesive and/or support elements (29),
**characterized in that**
the adhesive and/or support elements (29) are designed as double-sided foam adhesive tapes which have respective base bodies which are composed of foam and which have adhesive layers applied at both sides, or are designed as one-sided foam adhesive tapes without outwardly disposed adhesive layers.

2. A plaster sealing strip in accordance with claim 1,
wherein the contact section (40) defines a planar contact surface (47) to which the adhesive and/or support elements (29) are applied, and wherein the receiver (50) is formed by a recess (49) provided in the contact surface (47).

3. A plaster sealing strip in accordance with claim 1 or claim 2,
wherein at least one of the adhesive and/or support elements (29) and preferably both adhesive and/or support elements (29) is/are attached to the contact section directly next to the receiver (50), in particular at least substantially directly adjoining the receiver (50).

4. A plaster sealing strip in accordance with any one of the preceding claims, wherein the profile body (13) is elongate and the receiver (50) extends along a longitudinal axis (55) of the profile body (13).

5. A plaster sealing strip in accordance with claim 4,
wherein the receiver (50) extends along the total length of the profile body (13).

6. A plaster sealing strip in accordance with claim 5,
wherein the receiver (50) is open at the longitudinal ends (57) of the profile body (13).

7. A plaster sealing strip in accordance with any one of the claims 4 to 6,
wherein the adhesive and/or support elements (29) extend along the total length of the profile body (13).

8. A plaster sealing strip in accordance with any one of the claims 4 to 7,
wherein a width of the receiver (50) measured transversely to the longitudinal axis (55) amounts to at least 10 mm and at most 150 mm.

9. A plaster sealing strip in accordance with any one of the preceding claims, wherein the contact section (40) is formed at an areal base limb (15) of the profile body (13) which has two webs (27) which project with respect to a plane of extent (25) of the base limb (15) and to which the adhesive and/or support elements (29) are attached in each case.

10. A plaster sealing strip in accordance with claim 9,
wherein the profile body (13) comprises an areal plaster limb (19) which extends transversely to the base limb (15), and/or
wherein the profile body (13) comprises an areal tear-off tab (17) which extends at least substantially in parallel with the base limb (15) and is releasably connected thereto.

11. A method of providing a sealed structural body connection of a structural element (45), in particular of a window, a door or the like, comprising the steps:
- providing at least one plaster sealing strip (11) in accordance with any one of the preceding claims;
- selecting a sealing tape (37) from a group of different sealing tapes (37) in dependence on the installation situation;
- fastening the sealing tape (37) in the receiver (50);
- positioning the profile body (13) at the structural element (45) by means of the adhesive and/or support elements (29); and
- applying plaster mortar to the profile body (13).

12. A method in accordance with claim 11,
wherein a plurality of plaster sealing strips (11) in accordance with any one of the claims 1 to 10 are provided, wherein the plaster sealing strips (11) are arranged with mutually adjoining receivers (50) and the sealing tape (37) is continuously fastened across the plurality of plaster sealing strips (11) in the mutually adjoining receivers (50).

13. A method in accordance with claim 11 or claim 12,
wherein an insulating material element (63) is arranged at the profile body (13) after the positioning of the profile body (13) at the structural element (45).

## Revendications

1. Baguette d'étanchéité pour crépissage (11) destinée au raccordement au corps de bâtiment d'un élément de construction (45), en particulier d'une fenêtre, d'une porte ou similaire, comportant un corps profilé (13) qui présente une portion de contact (40) prévue pour un contact avec l'élément de construction (45),
dans laquelle la portion de contact (40) présente un logement (50) pour un élément d'étanchéité (37), et la portion de contact (40) présente un dispositif d'adhérence et/ou de soutien (59) pour positionner le corps profilé (13) sur l'élément de construction (45),
le dispositif d'adhérence et/ou de soutien (59) comprend au moins deux éléments d'adhérence et/ou de soutien (29) séparés qui sont montés sur la portion de contact (40) de telle sorte que le logement (50) se trouve entre les éléments d'adhérence et/ou de soutien (29),
**caractérisée en ce que**
les éléments d'adhérence et/ou de soutien (29) sont réalisés sous forme de bandes adhésives double face en mousse qui présentent des corps de base respectifs en mousse ayant des couches adhésives appliquées de part et d'autre, ou sous forme de bandes adhésives simple face en mousse, dépourvues de couches adhésives extérieures.

2. Baguette d'étanchéité pour crépissage selon la revendication 1,
dans laquelle la portion de contact (40) définit une surface de contact plane (47) sur laquelle sont appliqués les éléments d'adhérence et/ou de soutien (29), et
le logement (50) est formé par un renfoncement (49) prévu dans la surface de contact (47).

3. Baguette d'étanchéité pour crépissage selon la revendication 1 ou 2,
dans laquelle l'un au moins des éléments d'adhérence et/ou de soutien (29) et de préférence les deux éléments d'adhérence et/ou de soutien (29) est/sont monté(s) sur la portion de contact (40) directement à côté du logement (50), en particulier de manière à se raccorder au moins sensiblement directement au logement (50).

4. Baguette d'étanchéité pour crépissage selon l'une des revendications précédentes,
dans laquelle le corps profilé (13) est allongé, et le logement (50) s'étend le long d'un axe longitudinal (55) du corps profilé (13).

5. Baguette d'étanchéité pour crépissage selon la revendication 4,
dans laquelle le logement (50) s'étend sur toute la longueur du corps profilé (13).

6. Baguette d'étanchéité pour crépissage selon la revendication 5,
dans laquelle le logement (50) est ouvert aux extrémités longitudinales (57) du corps profilé (13).

7. Baguette d'étanchéité pour crépissage selon l'une des revendications 4 à 6, dans laquelle les éléments d'adhérence et/ou de soutien (29) s'étendent sur toute la longueur du corps profilé (13).

8. Baguette d'étanchéité pour crépissage selon l'une des revendications 4 à 7, dans laquelle la largeur du logement (50), mesurée transversalement à l'axe longitudinal (55), est de 10 mm au minimum et de 150 mm au maximum.

9. Baguette d'étanchéité pour crépissage selon l'une des revendications précédentes,
dans laquelle la portion de contact (40) est réalisée sur une branche de base plate (15) du corps profilé (13), qui présente deux nervures (27) en saillie par rapport à un plan d'extension (25) de la branche de base (15), sur lesquelles les éléments d'adhérence et/ou de soutien (29) sont chacun montés.

10. Baguette d'étanchéité pour crépissage selon la revendication 9,
dans laquelle le corps profilé (13) comprend une branche de crépissage plate (19) qui s'étend transversalement à la branche de base (15), et/ou le corps profilé (13) comprend une patte d'arrachage plate (17) qui s'étend au moins sensiblement parallèlement à la branche de base (15) et qui est reliée de manière détachable à celle-ci.

11. Procédé pour assurer un raccordement étanche au corps de bâtiment d'un élément de construction (45), en particulier d'une fenêtre, d'une porte ou similaire, comprenant les étapes consistant à :
- fournir au moins une baguette d'étanchéité pour crépissage (11) selon l'une des revendications précédentes,
- sélectionner une bande d'étanchéité (37) parmi un groupe de différentes bandes d'étanchéité (37) en fonction de la situation de montage,
- fixer la bande d'étanchéité (37) dans le logement (50),
- positionner le corps profilé (13) sur l'élément de construction (45) au moyen des éléments d'adhérence et/ou de soutien (29), et
- appliquer du mortier de crépi sur le corps profilé (13).

12. Procédé selon la revendication 11,
dans lequel on fournit plusieurs baguettes d'étanchéité pour crépissage (11) selon l'une des revendications 1 à 10, les baguettes d'étanchéité pour crépissage (11) étant disposées avec des logements (50) se raccordant les uns aux autres, et la bande d'étanchéité (37) étant fixée de manière continue sur lesdites plusieurs baguettes d'étanchéité pour crépissage (11) dans les logements (50) se raccordant les uns aux autres.

13. Procédé selon la revendication 11 ou 12,
dans lequel, après avoir positionné le corps profilé (13) sur l'élément de construction (45), un élément en matière isolante (63) est disposé sur le corps profilé (13).
